# EUROPÄISCHE PATENTSCHRIFT

(11) **EP 0 394 937 B1**
(45) Veröffentlichungstag und Bekanntmachung des Hinweises auf die Patenterteilung: **26.01.1994**
(21) Anmeldenummer: 90107691.9
(22) Anmeldetag: 24.04.1990
(51) Int. Cl.: B26D 1/00

(54) **Schneidmesser für Rotationsschneidanlagen für Papier**
Rotating cutter for paper cutting apparatus
Couteau rotatif pour un dispositif de coupe de papier

(30) Priorität: 28.04.1989 DE 3914207
(43) Veröffentlichungstag der Anmeldung: 31.10.1990
(73) Patentinhaber: Gämmerler, Hagen, 82057 Icking (DE)
(72) Erfinder: Gämmerler, Gunter, Wolfratshausen (DE)
(74) Vertreter: Sperling, Rüdiger, Dipl.-Ing.

(56) Entgegenhaltungen:
- DE-A- 2 223 674
- DE-A- 3 719 721
- DE-C- 419 837
- FR-A- 1 427 910

## Beschreibung

Die Erfindung bezieht sich auf ein Schneidmesser für Rotationsschneidanlagen für Papier, isnbesondere mehrlagige, in Schuppenformation geförderte vereinzelte Papierprodukte mit einem runden Grundkörper, von dessen der senkrecht zur Rotationsachse verlaufenden Schneidebene gegenüberliegenden konischen Rückfläche in mehrere Schneidstellungen verstellbare Messer, Klingen o.dgl. herausragen, welche in Richtung auf die Schneidebene verstellbar und in den unterschiedlichen Schneidstellungen arretierbar sind.

Aus der DE-OS 37 19 721 ist ein derartiges Schneidmesser bekannt. Die einzelnen Klingen sind im wesentlichen in radialer Richtung verstellbar und jeweils so nachschleifbar, daß nach Verstellen der Klinge jeweils der gleiche Schneidradius erreicht wird. Es können zwar die gleichen Klingen bei diesem bekannten Schneidmesser mehrfach Verwendung finden, jedoch sind die Klingen nach einer Verstellung jeweils nachzuschleifen.

Der Erfindung liegt die Aufgabe zugrunde, die Form der Klingen bzw. Messer bei der neuen Schneidstellung zu berücksichtigen und das Nachstellen ohne Veränderung der einen Verbindungsstelle mit dem Grundkörper zu ermöglichen.

Die Aufgabe wird dadurch gelöst, daß die mit ihren geschliffenen Schneidflächen in der Schneidebene liegenden Klingen, Messer o.dgl. um senkrecht zur konischen Rückfläche des Grundkörpers verlaufende Rotationsachsen in Aussparungen in der Rückfläche verdrehbar und in mehreren Stellungen arretierbar gelagert sind.

Es ist zwar aus der FR-PS 1 427 910 ein Schneidmesser bekannt, bei dem die runden Klingen in unterschiedlichen Schneidstellungen arretierbar sind. Diese runden Klingen liegen jedoch in der Schneidebene, so daß die Schneidflächen zur rückwärtigen Seite des Grundkörpers weisen; die runden Schneidmesser werden jeweils durch von der Schneidflache aus einsetzbare Halteschrauben arretiert.

Nach einer bevorzugten Ausführungsform der Erfindung sind die Klingen o.dgl. als Scheiben mit einem Rundschliff ausgebildet. Eine abgewandelte Ausführungsform der Erfindung besteht darin, daß die Klingen o.dgl. als plattenförmige Vielecke ausgebildet sind und alle Seiten der Vielecke Schneidkanten aufweisen bzw. als abgerundete Ausbauchungen einer runden Scheibe ausgebildet sind; die Klingen o.dgl. können hierbei in vieleckigen Aussparungen im Grundkörper verstellbar sein. Bei allen oben genannten Ausführungsformen ist ein Nachschleifen der Klingen o.dgl. erst nach vollstänidgem Unbrauchbarwerden der letzteren vorgesehen.

Eine weitere abgewandelte Ausführungsform der Erfindung besteht darin, daß die Klingen o.dgl. brettartig ausgebildet sind, in annähernd keilförmigen Aussparungen verstellbar und über ihren Drehzapfen und je einen Zapfen mit dem Grundkörper verbunden sind; zweckmäßigerweise weist der Grundkörper zur verstellbarne Arretierung der brettartigen Klingen o.dgl. jeweils teilkreisförmige Aussparungen auf.

Eine weiterhin zweckmäßige Weiterbildung der Erfindung besteht darin, daß die Klingen o.dgl. auf konischen Rückfäche des Grundkörpers, z.B. mit einem Schutzring abgedeckt sind; vorzugsweise weist der Schutzring mindestens die Breite der Klingen o.dgl. auf.

Eine weitere Abwandlung der Erfindung besteht darin, daß die Schneidkanten der Klingen o.dgl. einen Winkel von 6 - 12°, vorzugsweise 8°, mit der jeweiligen Tangente des Grundkörpers einschließen. Die Klingen können aus einem vom Grundkörper abweichenden Material und einem besonders gehärteten Stahl bestehen. Als besonders zweckmäßig hat sich erwiesen, wenn alle Schneidflächen bzw. -kanten der Klingen o.dgl. vor dem Einsetzen geschliffen sind.

Auf der Zeichnung sind beispielsweise Ausführungsformen der Erfindung dargestellt; sie werden nachfolgend näher beschrieben. Es zeigt:
- Fig. 1: eine Teilansicht auf die Rückfläche eines Schneidmessers nach einer Ausführungsform der Erfindung;
- Fig. 2: eine Teilansicht auf eine zweite Ausführungsform der Erfindung in ähnlicher Darstellung;
- Fig. 3: eine Teilansicht auf eine dritte Ausführungsform der Erfindung in ähnlicher Darstellung;
- Fig. 4: eine Teilansicht einer vierten Ausführungsform der Erfindung in ähnlicher Darstellung;
- Fig. 5: eine Teilansicht auf eine fünfte Ausführungsform der Erfindung in ähnlicher Darstellung;
- Fig. 6: eine Teilansicht auf eine sechste Ausführungsform der Erfindung in ähnlicher Darstellung und
- Fig. 7: einen Schnitt gemäß Linie 7-7 in Fig. 1.

Bei allen nachfolgend beschriebenen Ausführungsformen besteht das Schneidmesser aus einem Grundkörper 1 und daran arretierbaren Klingen 2. Derartige Schneidmesser werden bei Rotationsschneidanlagen z.B. für in Schuppenformation herangeführten Papierprodukten oder Signaturen verwendet. Diese vereinzelten Papierprodukte werden beidseitig des Schneidmessers durch Preßbänder zusammengehalten.

Wie aus Fig. 7 ersichtlich ist, ist der Grundkörper 1 mit einer mittigen Offnung 3 zum Aufsetzen auf eine Welle versehen. Ferner weist der Grundkörper Bohrungen 4 zum Befestigen an einem Halter auf. Während der Grundkörper 1 in seinem mittigen Bereich gleich dick ist, verlaufen seine Ränder von der Kante 5 an konisch bzw. annähernd konisch. Innerhalb des konisch verlaufenden Randes sind Aussparungen 10 vorgesehen, die im vorliegenden Fall rund sind und etwa die Tiefe der als Scheiben ausgebildeten Klingen 2' jeweils mit einem Rundschliff 11 haben.Die Klingen sind im Querschnitt konisch ausgebildet und sind einerseits in ihrer Mitte durch eine bolzenartige Verbindung mit dem Grundkörper 1 und andererseits mit einem näher beschriebenen Schutzkörper 14 verbunden.

Wie aus Fig. 1 ersichtlich ist, weist jede Scheibe 2' außer der mittigen Bohrung 12 noch sechs weitere Löcher 15 auf, die gleichmäßig auf den Umfang, jedoch im Abstand von deren Rand,verteilt sind. Das jeweils radial innenliegende Loch 15' nimmt einen Schraubbolzen oder ein anderes Verbindungsmittel auf und arretiert somit die Scheibe 2' in der jeweiligen Stellung. Der Schutzring 14 ist durch eine weitere Schraube 16 mit dem Grundkörper 1 verbunden und im übrigen in den Fig. 1 bis 6 nicht dargestellt.

Auf der Rückseite der Scheibe 2' sind Markierungen 20 vorgesehen, die jeweils einen Schneidbereich begrenzen. Nach Abnutzung eines Schneidbereichs wird dann die Scheibe in den nächst markierten Abschnitt hineingedreht und in dieser Stellung arretiert.

Die Scheiben 2' - wie auch im übrigen alle weiter unten beschriebenen Ausführungsformen der Klingen - sind etwa 3 - 5 mm, vorzugsweise 4 mm, stark bzw. dick. Der Grundkörper kann einen Durchmesser von 20 - 45 mm aufweisen, wobei je nach Durchmesser desselben die Zahl der Klingen bzw. der Scheiben erhöht werden kann. Es ist im übrigen nicht erforderlich, daß zwischen den Aussparungen für die Klingen ein größerer Abstand 21 vorgesehen sein muß; vielmehr kann dieser Abstand auch praktisch Null sein.

Wie mit den Pfeilen 22 bzw. 23 angedeutet, ist die Ausführungsform des Schneidmessers nach Fig. 1 in beiden Drehrichtungen verwendbar.

Bei der in Fig. 2 dargestellten Ausführungsform einer ähnlichen Ausbildung des Grundkörpers 1 ist eine sechseckige Form der Klinge 2'' vorgesehen; die jeweiligen Schneidkanten 30 sind gleich lang, wobei die Rückseite der Scheibe 2 gestrichelt im Querschnitt konisch ausgebildet ist, so daß die eine Seite, die als Schneidkante dient, eine z.B. in Fig. 2 dargestellte Lage einnimmt. Die Aussparung 31 zur Aufnahme der sechseckigen Scheibe 2'' ist im vorliegenden Fall der eckigen Form der Scheibe angepaßt, so daß bei einem Verstellen der Scheibe 2'' diese aus der Aussparung abgehoben und in eine andere Schneidstellung gebracht werden muß.

Wie im vorliegenden Fall so ist auch bei allen anderen Ausführungsformen die Schneidebene 32 durch die Stirnseite des Schneidmessers bzw. Grundkörpers 1 gebildet und setzt sich durch die konische Ausbildung der jeweiligen Klinge bündig bis zur eigentlichen freien Schneidkante fort.

Während die Ausführungsformen nach Fig. 1, 2 und die nachfolgend beschriebene Ausführungsform nach Fig. 5 und 6 grundsätzlich rundum geschliffen Verwendung finden, also ein Nachschleifen dieser Klingen entfällt, ist bei den Ausführungsformen gemäß Fig. 3 und 4 eine brettartige Klinge 40 bzw. 41 vorgesehen, die parallele Seitenflächen aufweist und ebenfalls 3 - 5 mm, vorzugsweise 4 mm, stark ist.

Die Klingen 40 bzw. 41 müssen nach der jeweiligen Verstellung nachgeschliffen werden. In Fig. 3 ist die Klinge links in der Anfangsstellung gezeigt; sie wird über den Zapfen 41 in einem abgerundeten Schlitz gehalten und dreht sich um den Drehzapfen 42, sofern eine Verstellung vorgenommen wird. Eine Verstellung in Pfeilrichtung 43 der jeweiligen Klinge 40 ist stufenlos möglich und den Schleiferfordernissen anzupassen.

Die Klinge 40 ist in einer keilförmigen Aussparung 45 verstellbar, deren jeweilige Ränder 46 bzw. 47 die Verstellmöglichkeit der Klinge 40 begrenzt.

Bei der ähnlichen Ausführungsform nach Fig. 4 ist eine Verstellung der Klinge um einen Drehzapfen 51 in Pfeilrichtung 50 möglich, wobei die zweite Arretierung der Klinge 41 über das Loch 52 in einem abgerundeten Schlitz 53 des Grundkörpers 1 möglich ist. Die Aussparung 54 zur verstellbaren Aufnahme der Klinge 41 ist der Verstellmöglichkeit angepaßt, so daß der freie Rand 55 der Aussparung schräg, also annähernd keilförmig verläuft und damit in einen Abschnitt 56 übergeht, der annähernd radial verläuft. Entsprechend sind die gegenüber liegenden Ränder 57 und 58 der Aussparung 54 ausgebildet.

Die in Fig. 5 dargestellte Ausführungsform der Klingen 2 und 3' ähnelt der Ausführungsform nach Fig. 1, wobei jedoch die einzelnen Schnittkantenabschnitte nach außen abgerundet sind und somit eine größere Schneidfläche jeweils ergeben. Auch in diesem Fall ist die Scheibe 2 ''' jeweils rund geschliffen, so daß eine Verstellung in der Aussparung 60 sechsmal möglich ist, also praktisch sechs Schneidkanten vorgesehen sind. Die Arretierung der Scheibe 2‴ erfolgt einerseits im Drehmittelpunkt 61 und dann jeweils über das eine radial innenliegende Loch 62.

Während die Arretierung der ausgezackten Scheibe 65 auf die gleiche Weise erfolgt wie im Zusammenhang mit Fig. 1, Fig. 2 und Fig. 5 beschrieben, ist der freie Rand der Scheibe 65 mit asymmetrisch ausgebildeten Sägezähnen 66 versehen; die Schneidrichtung ist mit dem Pfeil 67 angedeutet. Auch im vorliegenden Fall liegt selbstverständlich die Schneidkante 66 in der Ebene 33 der Stirnseite des Grundkörpers 1 und ist die Scheibe 65 jeweils im Querschnitt konisch ausgebildet.

## Patentansprüche

1. Schneidmesser für Rotationsschneidanlagen für Papier, insbesondere mehrlagige, in Schuppenformation geförderte vereinzelte Papierprodukte mit einem runden Grundkörper (1), von dessen der senkrecht zur Rotationsachse verlaufenden Schneidebene gegenüberliegenden konischen Rückfläche (5) in mehrere Schneidstellungen verstellbare Messer, Klingen (2, 2', 2'', 40, 41, 2''', 65) o.dgl. herausragen, welche in Richtung auf die Schneidebene verstellbar und in den unterschiedlichen Schneidstellungen arretierbar sind, **dadurch gekennzeichnet**, daß die mit ihren geschliffenen Schneidflächen (30,66) in der Schneidebene liegenden Klingen, Messer (2, 2', 2'', 2''', 40, 41, 65) o.dgl. um senkrecht zur konischen Rückfläche des Grundkörpers (1) verlaufende Rotationsachsen in Aussparungen (10, 31, 44, 45, 54, 60) in der Rückfläche verdrehbar und in mehreren Stellungen arretierbar gelagert sind.

2. Schneidmesser nach Anspruch 1, **dadurch gekennzeichnet,** daß die Klingen o.dgl. als Scheiben (2') mit einem Rundschliff ausgebildet sind (Fig. 1).

3. Schneidmesser nach Anspruch 1, **dadurch gekennzeichnet,** daß die Klingen o.dgl. als plattenförmige Vielecke (2'', 65) ausgebildet sind und alle Seiten der Vielecke Schneidkanten (30, 66) aufweisen bzw. als abgerundete Ausbauchungen einer runden Scheibe ausgebildet sind (Fig. 2, 5, 6).

4. Schneidmesser nach Anspruch 3, **dadurch gekennzeichnet,** daß die Klingen (2'') o.dgl. in vieleckigen Aussparungen (31) im Grundkörper (1) verstellbar gehalten sind.

5. Schneidmesser nach Anspruch 1, **dadurch gekennzeichnet,** daß die Klingen (40, 41) o.dgl. brettartig ausgebildet sind, in annähernd keilförmigen Aussparungen (44, 54) verstellbar und über ihren Drehzapfen (42, 52) und je einen Zapfen (41, 51) mit dem Grundkörper (1) verbunden sind.

6. Schneidmesser nach Anspruch 5, **dadurch gekennzeichnet,** daß der Grundkörper (1) zur verstellbaren Arretierung der brettartigen Klingen (40, 41) o.dgl. jeweils teilkreisförmige Aussparungen (45, 54) aufweist.

7. Schneidmesser nach einem der Ansprüche 1 bis 6, **dadurch gekennzeichnet**, daß die Klingen (2, 2', 2'', 2''', 40, 41, 65) o.dgl. auf der konischen Rückfläche des Grundkörpers (1) z.B. mit einem Schutzring (14) abgedeckt sind.

8. Schneidmesser nach Anspruch 7, **dadurch gekennzeichnet,** daß der Schutzring (14) mindestens die Breite der Klingen (2, 2', 2'', 2''', 40, 41, 65) o.dgl. aufweist.

9. Schneidmesser nach einem der Ansprüche 3 bis 8, **dadurch gekennzeichnet**, daß die Schneidkanten (30, 66) der Klingen (2'', 40, 41, 65) o.dgl. einen Winkel von 6 - 12°, vorzugsweise 8°, mit der jeweiligen Tangente des Grundkörpers (1) einschließen.

10. Schneidmesser nach einem der Ansprüche 1 bis 9, **dadurch gekennzeichnet**, daß die Klingen (2, 2', 2'', 2''', 40, 41, 65) o.dgl. aus einem vom Grundkörper (1) abweichenden Material und einem besonders gehärteten Stahl bestehen.

11. Schneidmesser nach einem der Ansprüche 1 bis 10, **dadurch gekennzeichnet**, daß alle Schneidflächen bzw. -kanten der Klingen o.dgl. vor dem Einsetzen geschliffen sind.

## Claims

1. Cutter for rotary cutting installations for paper, especially multi-layer paper products advanced in overlapping formation, comprising a round body (1), from the conical rear surface (5) of which, opposite the cutting plane extending perpendicularly to the axis of rotation, project knives, blades (2,2',2'',40,41,2''',65) or the like which are adjustable into a plurality of cutting positions, wherein said knives, blades or the like are adjustable in the direction of the cutting plane and can be locked in the different cutting positions, characterised in that the knives, blades (2,2',2'',2''',40,41,65) or the like positioned with their ground cutting surfaces (30,66) in the cutting plane are mounted to rotate about axes of rotation extending perpendicularly to the conical rear surface of the body (1) in recesses (10,31,44,45,54,60) in the rear surface and can be locked in a plurality of positions.

2. Cutter according to claim 1, characterised in that the blades or the like are formed as discs (2') with cylindrical grinding (Figure 1).

3. Cutter according to claim 1, characterised in that the blades or the like are in the form of plate-shaped polygons (2'',65) and all of the sides of the polygon have cutting edges (30,66) or are in the form of rounded protuberances of a round disc (Figures 2,5,6).

4. Cutter according to claim 3, characterised in that the blades (2'') or the like are adjustably held in polygonal recesses (31) in the body (1).

5. Cutter according to claim 1, characterised in that the blades (40,41) or the like are in the form of boards, are adjustable in substantially wedge-shaped recesses (44,54) and are connected to the body (1) via their pivot pins (42, 52) and a further pin (41,51).

6. Cutter according to claim 5, characterised in that the body (1) has part-circular recesses (45,54) for adjustable locking of the board-shaped blades (40,41) or the like.

7. Cutter according to one of claims 1 to 6,, characterised in that the blades (2,2',2'',2''',40,41,65) or the like are covered on the conical rear surface of the body (1), eg with a protective ring (14).

8. Cutter according to claim 7, characterised in that the protective ring (14) has at least the width of the blades (2,2',2'',2''',40,41,65) or the like.

9. Cutter according to one of claims 3 to 8, characterised in that the cutting edges (30,66) of the blades (2'',40,41,65) or the like subtend an angle of 6-12°, preferably 8°, with the respective tangent of the body (1).

10. Cutter according to one of claims 1 to 9, characterised in that the blades (2,2',2'',2''',40,41,65) or the like consist of a material different from that of the body (1) and a specially hardened steel.

11. Cutter according to one of claims 1 to 10, characterised in that all of the cutting surfaces or edges of the blades or the like are ground before insertion.

## Revendications

1. Couteau pour des installations rotatives de coupe de papier, de produits en papier, à plusieurs couches, amenés individuellement en nappes, en particulier, couteau comportant un corps de base (1), de la surface arrière conique (5) duquel, surface opposée au plan de coupe situé perpendiculairement à l'axe de rotation, font saillie, réglables en plusieurs positions de coupe, des couteaux, des lames (2, 2', 2'', 40, 41, 2''', 65) ou analogues, qui sont réglables en direction du plan de coupe et blocables dans les différentes positions de coupe, caractérisé en ce que les lames, couteaux (2, 2', 2'', 2''', 40, 41, 65) ou analogues situés par leurs surfaces de coupe biseautées (30, 66) dans le plan de coupe sont logés capables de tourner dans des évidements (10, 31, 44, 45, 54, 60) de la surface arrière autour d'axes de rotation situés perpendiculairement à la surface arrière conique du corps de base (1) et blocables dans plusieurs positions.

2. Couteau selon la revendication 1, caractérisé en ce que les lames ou analogues sont des disques (2') comportant une rectification des surfaces cylindriques (Figure 1).

3. Couteau selon la revendication 1, caractérisé en ce que les lames ou analogues sont des polygones en forme de plaque (2'', 65) et que tous les côtés du polygone présentent des arêtes de coupe (30, 66) ou sont configurés en convexités arrondies d'un disque rond (figures 2, 5, 6).

4. Couteau selon la revendication 3, caractérisé en ce que les lames (2'') ou analogues sont maintenues réglables dans des évidements polygonaux (31) du corps de base (1).

5. Couteau selon la revendication 1, caractérisé en ce que les lames (40, 41) ou analogues sont configurées comme une planche, sont réglables dans des évidements (44, 54) en forme approximative de coin et sont reliées par l'intermédiaire de leurs pivots (42, 51) et d'un tenon respectif (41, 52) au corps de base (1).

6. Couteau selon la revendication 5, caractéeisé en ce que le corps de base (1) présente pour le blocage réglable des lames en forme de clavette (40, 41) ou analogues des évidements respectifs (45, 54) en forme de secteurs circulaires.

7. Couteau selon l'une des revendications 1 à 6, caracctérisé en ce que les lames (2, 2', 2'', 2''', 40, 41, 65) ou analogues sont recouvertes sur la surface arrière conique de corps de base (1) d'un anneau de garde (14).

8. Couteau selon la revendication 7, caractérisé en ce que l'anneau de garde (14) est au minimum de la largeur des lames (2, 2', 2'', 2''', 40, 41, 65) ou analogues.

9. Couteau selon l'une des revendications 3 à 8, caractérisé en ce que les arêtes de coupe (30, 66) des lames ( 2'', 40, 41, 65) ou analogues forment avec la tangente respective au corps de base (1) un angle de 6-12°, de 8° de préférence.

10. Couteau selon l'une des revendications 1 à 9, caractérisé en ce que les lames (2, 2', 2'', 2''', 40, 41, 65) ou analogues sont en matériau différent de celui du corps de base (1) et de préférence en acier spécialement trempé.

11. Couteau selon l'une des revendications 1 à 10, caractérisé en ce que toutes les surfaces ou arêtes de coupe des lames ou analogues sont meulées avant leur mise en place.
